# EUROPÄISCHE PATENTSCHRIFT

(11) **EP 2 311 157 B1**
(45) Veröffentlichungstag und Bekanntmachung des Hinweises auf die Patenterteilung: **03.10.2012**
(21) Anmeldenummer: 08758534.5
(22) Anmeldetag: 15.05.2008
(51) Int. Cl.: H01R 33/94, H01R 33/76

(54) **ADAPTERSET FÜR LEUCHTSTOFFLAMPEN ZUM UMRÜSTEN AUF DURCHMESSERKLEINERE LEUCHTSTOFFRÖHREN MIT EVG**
ADAPTER SET FOR FLUORESCENT LAMPS FOR CONVERTING TO LUMINESCENT TUBES HAVING SMALLER DIAMETERS EQUIPPED WITH ELECTRONIC BALLAST
ENSEMBLE ADAPTATEUR POUR LAMPES FLUORESCENTES, PERMETTANT LE MONTAGE DE TUBES FLUORESCENTS DE PLUS PETIT DIAMÈTRE, À BALLAST ÉLECTRONIQUE

(43) Veröffentlichungstag der Anmeldung: 20.04.2011
(73) Patentinhaber: E-Ressource Österreich Gmbh, 6911 Eichenberg (AT)
(72) Erfinder: REUTER, Carsten, 65232 Taunusstein (DE); WEISE, Matthias, A-6911 Eichenberg (AT); SCHÄFFER, Peter, 73230 Kirchheim/Teck (DE)
(74) Vertreter: Riebling, Peter
(86) Internationale Anmeldenummer: PCT/EP2008/003893
(87) Internationale Veröffentlichungsnummer: WO 2009/138108

(56) Entgegenhaltungen:
- DE-A1- 19 512 307
- DE-U1- 20 218 557
- DE-U1-202006 000 281
- US-A- 6 113 408
- US-A1- 2002 111 070
- US-B1- 6 376 991

## Beschreibung

Die Erfindung betrifft ein Adapterset für Leuchtstofflampen zum Umrüsten auf durchmesserkleinere Leuchtstoffröhren mit EVG (elektronisches Vorschaltgerät), nach dem Oberbegriff des Patentanspruchs 1.

Insbesondere betrifft die Erfindung Lichtsysteme für T8-/T12-Leuchtstofflampen zum Umrüsten auf moderne und energiesparende T5-Leuchtstoffröhren mit EVG.

Bei diesen Leuchtstoffröhren handelt es sich um gerade, beidseitig gesockelte Leuchtstoffröhren, welche jeweils in zwei zugeordnete Fassungen am Leuchtstofflampen-Träger (Wand- oder Deckenträger) eingebracht (zuerst eingesteckt und nachfolgend eingedreht) werden können.

Unter T8-Leuchtstoffröhren sind Leuchtstoffröhren mit ca. 26 mm Durchmesser und einer leistungsabhängigen Länge von ca. 590 mm, 1200 mm und 1500 mm zu verstehen, unter T12-Leuchtstoffröhren sind Leuchtstoffröhren mit ca. 38 mm Durchmesser und einer leistungsabhängigen Länge von ca. 590 mm, 1200 mm und 1500 mm zu verstehen, unter T5-Leuchtstoffröhren sind Leuchtstoffröhren mit ca. 16 mm Durchmesser und einer leistungsabhängigen Länge von ca. 288 mm, 549 mm, 849 mm, 1149 mm und 1449 mm zu verstehen. Zwischen den T8- und den T5-Leuchtstsoffröhren liegt daher ein Längenunterschied von ca. 50 mm, welcher dem Längenunterschied des Abstandes zwischen den Fassungen der Leuchtstoffröhren-Halter entspricht. Im Gegensatz zu T8-/T12-Leuchtstoffröhren, die in der Regel mit einem konventionellen, magnetischen Vorschaltgerät betrieben werden, können T5-Leuchtstoffröhren nur noch mit einem EVG betrieben werden.

Die bisherigen Adaptersets für Leuchtstoffröhren, z.B. gem. Patentschrift DE 199 00 889 B4, sind dadurch gekennzeichnet, dass der Distanzunterschied der kürzeren T5-Leuchtstoffröhren zur T8-Leuchtstoffröhrenfassung durch beidseitig auf die T5-Leuchtstoffröhre aufgesteckte Adapter überbrückt wird, wobei eines oder auch beide Adapterteile das EVG beinhalten.

DE 20 2006 000281 U beschreibt ein Adapterset für Leuchtstofflampen nach dem Oberbegriff des unabhängigen Anspruchs 1.

Ein normgerechter Betrieb (z.B., Einhaltung der elektromagnetischen Verträglichkeit) des Adaptersets in der vorhandenen Lampenfassung ist jedoch nur möglich, sofern weitere elektronische Bauteile (z.B. ein PFC-Filter) in die vorhandene Verkabelung hinter der Lampenfassungsabdeckung montiert wird. Zudem wird durch die EVGseitige Stromleistungsbegrenzung die 35Watt T5-Leuchtstoffröhre nicht mit ihrer Nennleistung, sondern in Unterlast betrieben und verkürzt damit die Lebensdauer der T5-Röhre erheblich gegenüber einem normgerechten Betrieb.

Aufgabe der vorliegenden Erfindung ist es daher, ein Umrüsten der T8-/T12-Leuchtstofflampenfassungen zum Betrieb mit T5-Leuchtstoffröhren durch ein normgerechtes Lichtsystem für Leuchtstoffröhren mit EVG nach dem Stand der Technik mittels einer vollständigen Einkapselung von Elektronik und Leuchtmittel zum Einsatz sowohl unter Trocken- wie Feuchtraumbedingungen zum Betrieb der T5-Leuchtstoffröhren mit ihrer Nennleistung bei einem einfachen Austausch des EVG am Ende seiner Lebensdauer einfach, sicher und kostengünstig möglich zu machen.

Zur Lösung dieser Aufgaben dienen die Merkmale des unabhängigen Patentanspruches 1.

Grundlegend dabei ist, dass der Längenunterschied zwischen den Fassungen der Leuchtstoffröhren-Halter der durchmessergrößeren Leuchtstoffröhre, z.B. T8, zur durchmesserkleineren Leuchtstoffröhre, z.B. T5, durch ein einziges elektronisches Vorschaltgerät (EVG) als Adapter auf der einen axialen Stirnseite der Leuchtstoffröhre und durch einen Endkappen-Adapter auf der anderen axialen Stirnseite der Leuchtstoffröhre überbrückt wird, wobei das EVG sämtliche elektronische Bausteine eines herkömmlichen EVG aufweist.

Wesentlich dabei ist, dass das EVG und der Endkappen-Adapter jeweils auf ihrer einen axialen Stirnseite Kontaktstifte mit Abmessungen von durchmessergrößeren Leuchtstoffröhren, z.B. T8, zur Aufnahme in zwei Leuchtstofflampen-Fassungen aufweisen und auf ihrer anderen gegenüberliegenden axialen Stirnseite, Kontaktfassungen zur Aufnahme von zwei Kontaktstiften der durchmesserkleineren Leuchtstoffröhre, z.B. T5, aufweisen.

Vorteil hierbei ist, dass dadurch der ohnehin vorhandene Bauraum zwischen den Fassungen der Leuchtstoffröhren-Halter der durchmessergrößeren und längeren Leuchtstoffröhre zur durchmesserkleineren und kürzeren Leuchtstoffröhre durch das EVG und den Endkappen-Adapter überbrückt wird und damit ein Umrüsten auf eine im Durchmesser kleinere und in der Länge kürzere Leuchtstoffröhre, z.B. von T8 auf T5 einfach, schnell, sicher und kostengünstig möglich ist.

Vorteilhafte Weiterbildungen sind Gegenstand der abhängigen Patentansprüche.

In einer Weiterbildung der vorliegenden Erfindung ist vorgesehen, dass sich die elektronischen Bausteine des EVG auf mindestens zwei räumlich voneinander getrennten, jedoch über flexible Kontaktbänder elektrisch miteinander verbundenen Teil-Platinen befinden.

Vorteil hierbei ist, dass das EVG damit sehr kompakt aufgebaut ist und weitere Elektronikkomponenten an anderen Orten unnötig sind und damit die elektrischen Verbindungen kurz gehalten werden können, sowie der damit verbundene Montageaufwand, was zu einer Verbilligung des Adaptersets führt.

Bevorzugt sind die elektronischen Bausteine des EVG auf 2, 3 oder 4 räumlich voneinander getrennten starren Teil-Platinen vorgesehen oder auf einer einzigen flexiblen Platine, welche zu Teil-Platinen abgewinkelt werden kann, wobei diese Teil-Platinen jeweils im Bereich unterschiedlicher Längs-Seitenwände des Innenraums des im Wesentlichen würfel-, quader- oder allgemein prismenförmigen EVG-Gehäuses positioniert sind. Es kann natürlich vorgesehen sein, dass mindestens eine oder gar jede dieser Teil-Platinen wiederum in weitere Unter-Teil-Platinen unterteilt ist, die räumlich voneinander getrennt, aber über flexible Kontaktbänder elektrisch miteinander verbunden sind.

Das EVG-Gehäuse ist bevorzugt auf der dem Leuchtstofflampen-Halter zugewandten Seite zylinderförmig ausgebildet, jedoch auf der dem Leuchtstofflampen-Halter abgewandten Seite würfel- oder quaderförmig, im Querschnitt also quadratisch oder rechteckförmig und weist 2 Ecken auf. Hiermit ist ein problemfreies Einführen und Eindrehen der Kontaktstifte des EVG und des Endkappen-Adapters in die zugeordneten Fassungen des Leuchtstofflampen-Halters möglich.

Die Teil-Platinen, als auch deren Unter-Teil-Platinen sind bevorzugt auf einem Leiterplatten-Halter untergebracht, der zusammen mit den Platinen in das EVG-Gehäuse eingeschoben und dort verrastbar festgelegt werden kann. Dieser Leiterplatten-Halter hat mindestens zwei Montagefinger, die sich in Längsrichtung der Leuchtstoffröhre erstrecken, und deren freie Fingerspitzen die Teil-Platine für die T8-Kontaktstifte aufnehmen und somit für das lagerichtige Einschieben einer weiteren Teil-Platine für die Fassungen der durchmessergrößeren Leuchtstoffröhre dienen.

Das EVG-Gehäuse ist auf einer axialen Stirnseite geschlossen ausgebildet und nur die Kontaktstifte zur Aufnahme in die Fassungen der Leuchtstoffröhren-Halter ragen durch das EVG-Gehäuse aus dem Inneren hindurch. Auf der anderen axialen Stirnseite des EVG-Gehäuses, die der Leuchtstoffröhre gegenüber liegt, ist das EVG-Gehäuse mit einer Öffnung versehen, in die der Leiterplatten-Halter mitsamt aller Platinen axial eingeschoben werden kann, so dass der Leiterplatten-Halter sich im EVG-Gehäuse befindet. Als diese Öffnung des EVG-Gehäuses abschließender Deckel ist ein separates Flanschgehäuse vorgesehen, welches in oder auf diese Öffnung ein- oder aufgebracht wird und sich dann elastisch federnde Schnappnasen am Flanschgehäuse und/oder am EVG-Gehäuse in zugeordnete Vertiefungen verrasten und somit eine feste aber insbesondere einhändig lösbare Verbindung zwischen Flanschgehäuse und EVG-Gehäuse bildet. Zwischen Flanschgehäuse und EVG-Gehäuse ist ein dichtender Dichtring eingebracht.

Auf der dem EVG-Gehäuse zugewandten Seite des Flanschgehäuses ist dieses mit integrierten elektrischen Steckkontakten ausgestattet, welche es ermöglichen, dass die elektrischen Leitungen von den Kontaktstiften des Endkappen-Adapters mit dem EVG elektrisch verbunden werden. Dadurch kann das gesamte EVG im Bedarfsfall problemlos ausgetauscht werden.

Auf der der Leuchtstoffröhre zugewandten Seite des Flanschgehäuses ist dieses mit einem Rohransatz ausgestattet, der es ermöglicht, dass auf oder in diesem ein transparentes bzw. transluzentes Hüllrohr aufgenommen ist, welches die durchmesserkleinere bzw. kürzere Leuchtstoffröhre schützend und abdichtend umgibt und deren ausgestrahltes Licht diffus streuend nach außen an die Umgebung abgibt. Zusätzlich dient dieses Hüllrohr zum einen dazu, dass der Eindruck entsteht, dass die durchmessergrößere bzw. längere Leuchtstoffröhre (z.B. T8) vorhanden ist, und nicht die durchmesserkleinere bzw. kürzere Leuchtstoffröhre (z.B. T5), wodurch bei einer Vielzahl von Leuchtstofflampen ein Mix zwischen bereits vorhandenen T8 und jetzt ersetzten T5-Leuchtstoffröhren vorhanden sein kann, ohne dass man es von außen her erkennen könnte. Weiterhin dient dieses Hüllrohr als Haltevorrichtung für die elektrischen Leitungen zwischen EVG und den Kontaktstiften des Endkappen-Adapters.

Bevorzugt wird, dass in axialer Erstreckung des Hüllrohrs innerhalb und/oder außerhalb des Mantels während des Herstellprozesses des Hüllrohrs mindestens ein Kabelkanal hergestellt wird. Natürlich kann dieser mindestens eine axiale Kabelkanal auch nachträglich nach dem Herstellen des Hüllrohrs selbst an diesem befestigt werden oder das Kabel auch nur in das Hüllrohr eingelegt werden. Vorteilhafter Weise ist dieser mindestens eine axiale Kabelkanal so an dem Hüllrohr angeordnet, dass sich dieser und damit die darin aufgenommenen elektrischen Leitungen, auf der Innenseite, die dem Leuchtstoffröhren-Halter zugewandt ist, sich befinden, d.h. an der von der Lichtstrahlrichtung abgewandten Seite.

Das Hüllrohr ist insbesondere aus transparentem bzw. transluzentem insbesondere extrudiertem Kunststoff gebildet, kann aber auch aus transparentem bzw. transluzentem Glas bestehen, oder einer Kombination dieser Materialien.

Der Innendurchmesser des Hüllrohrs entspricht vorteilhafter Weise in etwa dem Außendurchmesser Leuchtstoffröhren-Sockel, an denen sich die Kontaktstifte befinden.

Die Wandstärke des Hüllrohrs liegt ungefähr bei 1 mm, wobei zur Aufnahme einer T5-Leuchtstoffröhre mit einem Durchmesser von ca. 16 mm, das Hüllrohr einen Innendurchmesser von ca. 23,6 mm hat und einen Außendurchmesser von ca. 25,4 mm, also in etwa dem Außendurchmesser von ca. 26 mm einer T8-Leuchtstoffröhre. Die gesamte Ausführung von Gehäuse und Hüllrohr erfolgt spritzwassergeschützt, so dass auch ein Betrieb unter Feuchtraumbedingungen möglich ist.

Im Folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigt:
Figur 1: Explosionsdarstellung des erfindungsgemäßen Adaptersets ohne EVG-Elektronik und elektrische Kabel;
Figur 2: Teils zusammengebaute Explosionsdarstellung des Adaptersets nach Figur 1, jedoch mit EVG-Elektronik und mit T5-Leuchtstoffröhre zwischen EVG und Endkappen-Adapter.

Das erfindungsgemäße Adapterset nach den Figuren beinhaltet ein EVG-Gehäuse 1 mit Kontaktstiften, welche für Fassungen für T8-Leuchtstoffröhren ausgelegt sind und auf einer Teil-Platine 7d eingelötet sind.

Auf dem Leiterplatten-Halter 2 ist die EVG-Elektronik 7 mit Leiterplatten (Platinen) 7a, 7b, 7c, 7d und Flexbändern getragen, wobei die Flexbänder die elektrische Kontaktierung zwischen den einzelnen Leiterplatten (Platinen) 7a, 7b, 7c, 7d herstellen. Der Leiterplatten-Halter 2 mitsamt der EVG-Elektronik 7 ist dann in das Innere des EVG-Gehäuses 1 eingeschoben und dort verrastet. Die vorderen freien Spitzen der Montagefinger 2a sind dazu da, um die Teil-Platine 7d, auf dem sich die 2 Kontaktstifte 1 a für T8-Fassungen befinden, lagerichtig und problemlos in das Innere des EVG-Gehäuses 1 einzuschieben und dort festzulegen und die Kontaktstifte 1 a durch die Öffnungen in der Stirnseite des EVG-Gehäuses 1. hindurchzuschieben.

Als Abdeckung des EVG-Gehäuses 1 ist axial auf den Leiterplatten-Halter 2 ein Flanschgehäuse 3 aufgeschoben und mittels seiner Schnappnasen 3b mit zugeordneten Nuten im EVG-Gehäuse 1 verrastet, wobei zwischen Flanschgehäuse 3 und EVG-Gehäuse 1 ein Dichtring 4 eingelegt ist. Das Flanschgehäuse 3 besitzt zudem Steckkontakte 3a, welche eine el. Kontaktierung der Kontaktstifte 6a des gegenüberliegenden Endkappen-Adapters 6 über (zeichnerisch nicht dargestellte) el. Drähte im Kabelkanal 5a des transparenten oder transluzenten Hüllrohrs 5 zur EVG-Elektrik durch eine einfache Steckverbindung ermöglichen.

Auf den Rohrstutzen 3c des Flanschgehäuses 3 wird dann das eine Ende des Hüllrohrs 5 aufgeschoben und dort insbesondere damit verklebt. Auf das andere Ende des Hüllrohrs 5 ist der Endkappen-Adapter 6 aufgeschoben und ebenfalls insbesondere damit verklebt, wobei auch der Endkappen-Adapter 6 eine Teil-Platine aufweist, welche 2 Kontaktstifte 6a für T8-Fassungen trägt, die aus der freien Stirnseite des Endkappen-Adapters 6 ragen und in der Fassung der Leuchtstofflampe einsteck- und eindrehbar sind.

Innerhalb des Hüllrohrs 5 ist nun die T5-Leuchtstoffröhre mit beidseitig endseitigen Sockeln 8a und je 2 T5-Kontaktstiften aufgenommen, wobei die T5-Kontaktstifte in zugeordnete T5-Fassungen auf den Platinen 7d des EVG und des Flanschgehäuses 3 eingesteckt werden können.

Durch die Öffnungen im Flanschgehäuse 3 kann die T5-Leuchtstoffröhre problemlos gewechselt werden.

Insbesondere sind alle nicht-elektrischen und nicht-elektronischen Bauteile des erfindungsgemäßen Adaptersets in Kunststoff ausgebildet.

### Zeichnungslegende

1. EVG-Gehäuse mit Kontaktstiften 1 a für T8-Leuchtstoffröhren bzw. zur Aufnahme in deren Fassungen
2. Leiterplatten-Halter mit Montagefingern 2a
3. Flanschgehäuse mit Steckkontakten 3a und Schnappnasen 3b, sowie Rohrstutzen 3c
4. Dichtring
5. Hüllrohr mit axialem inneren Kabelkanal 5a
6. Endkappen-Adapter mit Kontaktstiften 6a für T8-Leuchtstoffröhren bzw. zur Aufnahme in deren Fassungen
7. EVG-Elektronik mit Leiterplatten (Platinen) 7a, 7b, 7c, 7d und Flexbändern
8. T5-Leuchtstoffröhre mit endseitigen Sockeln 8a

## Patentansprüche

1. Adapterset für Leuchtstofflampen mit zwei Leuchtstofflampen-Fassungen und mit in einem EVG-Gehäuse (1) aufgenommenen elektronischen Vorschaltgerät EVG (7) zum Umrüsten auf eine durchmesserkleinere Leuchtstoffröhre (8) mittels zweier Adapter (6, 7), welche zum einen durch das EVG (7) und zum anderen durch einen Endkappen-Adapter (6) gebildet werden, wobei das EVG (7) und der Endkappen-Adapter (6) jeweils auf ihrer einen axialen Stirnseite Kontaktstifte (1a, 6a) mit Abmessungen von durchmessergrößeren Leuchtstoffröhren, z.B. T8, zur Aufnahme in zwei Leuchtstofflampen-Fassungen aufweisen und auf ihrer anderen gegenüberliegenden axialen Stirnseite, Kontaktfassungen zur Aufnahme von zwei Kontaktstiften der durchmesserkleineren Leuchtstoffröhre (8), z.B. T5, aufweisen, und wobei das EVG-Gehäuse (1) auf der ihren Kontaktstiften (1a) gegenüberliegenden bzw. der durchmesserkleineren Leuchtstoffröhre (8) zugewandten axialen Stirnseite eine Öffnung besitzt, welche durch ein Flanschgehäuse (3) verschlossen ist, **dadurch gekennzeichnet, dass** das Flanschgehäuse (3) vom EVG-Gehäuse (1) lösbar ausgebildet ist und mit elektrischen Steckkontakten (3a) ausgestattet ist, welche eine elektrische Verbindung zwischen den Kontaktstiften (6a) des Endkappen-Adapters (6) und dem EVG (7) mittels elektrischer Leitungen ermöglichen, wobei das Flanschgehäuse (3) an seiner dem EVG (7) zugewandten axialen Stirnseite eine Öffnung besitzt, durch welche die durchmesserkleinere Leuchtstoffröhre (8) gewechselt werden kann, und dass das Flanschgehäuse (3) ein transparentes bzw. transluzentes Hüllrohr (5) aufnimmt, welches die durchmesserkleinere Leuchtstoffröhre (8) schützend umgibt, wobei der Außendurchmesser des Hüllrohrs (5) etwa dem Außendurchmesser der durchmessergrößeren Leuchtstoffröhre, z.B. T8, entspricht, wobei in axialer Erstreckung des Hüllrohrs (5) innerhalb und/oder außerhalb des Hüllrohr Mantels sich mindestens ein Kabelkanal (5a) befindet, welcher als Haltevorrichtung für die elektrischen Leitungen der elektrischen Verbindung zwischen den Kontaktstiften (6a) des Endkappen-Adapters (6) und dem EVG (7) dient.

2. Adapterset nach Anspruch 1, **dadurch gekennzeichnet, dass** sich die elektronischen Bausteine des EVG (7) auf mindestens zwei elektrisch miteinander verbundenen, ins sich starren oder flexiblen Teil-Platinen (7a, 7b, 7c, 7d) befinden.

3. Adapterset nach Anspruch 1 oder 2, **dadurch gekennzeichnet, dass** die Teil-Platinen (7a, 7b, 7c, 7d) räumlich voneinander getrennt sind und über flexible Kontaktbänder (7e) elektrisch miteinander verbunden sind.

4. Adapterset nach Anspruch 1 oder 2, **dadurch gekennzeichnet, dass** die Teil-Platinen eine einzige Platine bilden und über flexible Platinenbereiche elektrisch und mechanisch miteinander verbunden sind.

5. Adapterset nach einem der Ansprüche 2 bis 4, **dadurch gekennzeichnet, dass** die Teil-Platinen (7a, 7b, 7c, 7d) jeweils im Bereich unterschiedlicher Längs-Seitenwände des Innenraums des im Wesentlichen würfel-, quader- oder allgemein prismenförmigen EVG-Gehäuses (1) positioniert sind.

6. Adapterset nach einem der Ansprüche 2 bis 5, **dadurch gekennzeichnet, dass** mindestens eine der Teil-Platinen (7a, 7b, 7c, 7d) wiederum in mindestens zwei weitere Unter-Teil-Platinen unterteilt ist, die räumlich voneinander getrennt und elektrisch miteinander verbunden sind.

7. Adapterset nach einem der Ansprüche 1 bis 6, **dadurch gekennzeichnet, dass** das EVG-Gehäuse (1) an der der Lampenfassung zugewandten Seite auf einer Länge von mindestens 15 mm einen maximalen Außendurchmesser von ca. 26 mm aufweist, um vorhandene Feuchtraumkaschierungen aufnehmen zu können.

8. Adapterset nach einem der Ansprüche 1 bis 7, **dadurch gekennzeichnet, dass** das EVG-Gehäuse (1) bevorzugt auf der einem Leuchtstofflampen-Wand- oder Deckenträger zugewandten Seite zylinderförmig ausgebildet ist, jedoch auf der dem Leuchtstofflampen-Wand- oder Deckenträger abgewandten Seite würfel- oder quaderförmig ausgebildet ist.

9. Adapterset nach einem der Ansprüche 2 bis 8, **dadurch gekennzeichnet, dass** die Teil-Platinen (7a, 7b, 7c, 7d) auf einem Leiterplatten-Halter (2) untergebracht sind, welcher sich zusammen mit den Teil-Platinen (7a, 7b, 7c, 7d) im EVG-Gehäuse (1) befindet und an diesem festgelegt ist.

10. Adapterset nach Anspruch 9, **dadurch gekennzeichnet, dass** der Leiterplatten-Halter (2) mindestens zwei axial sich erstreckende Montagefinger (2a) hat, deren freie Fingerspitzen die Teil-Platine für die Kontaktstifte (1 a) mit den Abmessungen einer durchmessergrößeren Leuchtstoffröhre aufnehmen.

11. Adapterset nach einem der Ansprüche 1 bis 10, **dadurch gekennzeichnet, dass** das EVG-Gehäuse (1) auf einer axialen Stirnseite geschlossen ausgebildet ist und nur die Kontaktstifte (1 a) durch das EVG-Gehäuse (1) herausragen und dass auf der anderen axialen Stirnseite des EVG-Gehäuses (1) deren Öffnung durch das separate Flanschgehäuse (3) unter Zwischenschaltung eines Dichtrings (4) verschlossen ist.

12. Adapterset nach Anspruch 11, **dadurch gekennzeichnet, dass** das Flanschgehäuse (3) einhändig bedienbare elastisch federnde Schnappnasen (3b) aufweist, welche am EVG-Gehäuse (1) in zugeordnete Vertiefungen lösbar verrastet sind.

13. Adapterset nach einem der Ansprüche 1 bis 12, **dadurch gekennzeichnet, dass** das Flanschgehäuse (3) mit einem Rohransatz (3c) ausgestattet, der das transparente bzw. transluzente Hüllrohr (5) aufnimmt, welches die durchmesserkleinere Leuchtstoffröhre (8) schützend und abdichtend umgibt.

14. Adapterset nach einem der Ansprüche 1 bis 13, **dadurch gekennzeichnet, dass** der Kabelkanal (5a) zusammen mit dem Hüllrohr (5) in einem Herstellschritt hergestellt wurde oder aber nachträglich nach der Herstellung des Hüllrohrs (5) an diesem angebracht wurde.

15. Adapterset nach einem der Ansprüche 1 bis 14, **dadurch gekennzeichnet, dass** das Hüllrohr (5) aus transparentem bzw. transluzentem insbesondere extrudiertem Kunststoff gebildet ist, und/oder aus transparentem bzw. transluzentem Glas.

16. Adapterset nach einem der Ansprüche 1 bis 15, **dadurch gekennzeichnet, dass** der Innendurchmesser des Hüllrohrs (5) in etwa dem Außendurchmesser Leuchtstoffröhren-Sockels (8a) entspricht, an denen sich die Kontaktstifte befinden.

17. Adapterset nach einem der Ansprüche 1 bis 16, **dadurch gekennzeichnet, dass** das Flanschgehäuse (3) an seiner dem EVG (7) zugewandten axialen Stirnseite eine Öffnung besitzt, durch welche die durchmesserkleinere Leuchtstoffröhre (8) mit der Kontaktfassung des EVG (7) elektrisch verbunden werden kann.

## Claims

1. Adapter set for fluorescent lamps with two fluorescent lamp sockets and with an electronic ballast (7) received in an electronic ballast housing (1) for conversion to a fluorescent tube (8) having a smaller diameter by means of two adapters (6, 7), which are formed, on the one hand, by the electronic ballast (7) and, on the other hand, by an end cap adapter (6), the electronic ballast (7) and the end cap adapter (6) in each case having, on one axial end face thereof, contact pins (1a, 6a) with dimensions of fluorescent tubes with larger diameters, for example T8, for receiving in two fluorescent lamp sockets and, on their other opposing axial end face, having contact sockets for receiving two contact pins of the fluorescent tube (8) having a smaller diameter, for example T5, and wherein the electronic ballast housing (1), on the axial end face opposing contact pins (1a) thereof or facing the fluorescent tube (8) having a smaller diameter, has an opening, which is closed by a flange housing (3), **characterised in that** the flange housing (3) is formed so as to be detachable from the electronic ballast housing (1) and is equipped with electrical plug contacts (3a), which allow an electrical connection between the contact pins (6a) of the end cap adapter (6) and the electronic ballast (7) by means of electrical lines, the flange housing (3), on its axial end face facing the electronic ballast (7), having an opening, through which the fluorescent tube (8) having a smaller diameter can be changed, and **in that** the flange housing (3) receives a transparent or translucent jacket tube (5), which protectively surrounds the fluorescent tube (8) having a smaller diameter, the external diameter of the jacket tube (5) approximately corresponding to the external diameter of the fluorescent tube having a larger diameter, for example T8, at least one cable channel (5a), which serves as a holding device for the electrical lines of the electrical connection between the contact pins (6a) of the end cap adapter (6) and the electronic ballast (7), being located in the axial extent of the jacket tube (5) inside and/or outside the jacket tube casing.

2. Adapter set according to claim 1, **characterised in that** the electronic components of the electronic ballast (7) are located on at least two partial circuit boards (7a, 7b, 7c, 7d), which are electrically connected to one another and are rigid or flexible *per se.*

3. Adapter set according to claim 1 or 2, **characterised in that** the partial circuit boards (7a, 7b, 7c, 7d) are spatially separated from one another and are electrically connected to one another by flexible contact strips (7e).

4. Adapter set according to claim 1 or 2, **characterised in that** the partial circuit boards form a single circuit board and are electrically and mechanically connected to one another by flexible circuit board regions.

5. Adapter set according to any one of claims 2 to 4, **characterised in that** the partial circuit boards ((7a, 7b, 7c, 7d) are in each case positioned in the region of different longitudinal side walls of the interior of the substantially cube-shaped, parallelepiped or in general prism-shaped electronic ballast housing (1).

6. Adapter set according to any one of claims 2 to 5, **characterised in that** at least one of the partial circuit boards (7a, 7b, 7c, 7d) is in turn divided into at least two further sub-partial circuit boards, which are spatially separated from one another and electrically connected to one another.

7. Adapter set according to any one of claims 1 to 6, **characterised in that** the electronic ballast housing (1), on the side facing the lamp socket, has a maximum external diameter of about 26 mm at a length of at least 15 mm in order to be able to receive existing wet area linings.

8. Adapter set according to any one of claims 1 to 7, **characterised in that** the electronic ballast housing (1) is preferably cylindrical on the side facing a fluorescent lamp wall or ceiling support, but is cube-shaped or parallelepiped on the side remote from the fluorescent lamp wall or ceiling support.

9. Adapter set according to any one of claims 2 to 8, **characterised in that** the partial circuit boards (7a, 7b, 7c, 7d) are housed on a circuit board holder (2), which, together with the part circuit boards (7a, 7b, 7c, 7d), is located in the electronic ballast housing (1) and is fixed thereto.

10. Adapter set according to claim 9, **characterised in that** the circuit board holder (2) has at least two axially extending mounting fingers (2a), the free finger tips of which receive the partial circuit board for the contact pins (1 a) with the dimensions of a fluorescent tube having a larger diameter.

11. Adapter set according to any one of claims 1 to 10, **characterised in that** the electronic ballast housing (1) is closed on an axial end face and only the contact pins (1a) project through the electronic ballast housing (1) and **in that**, on the other axial end face of the electronic ballast housing (1), the opening thereof is closed by the separate flange housing (3) with the interposition of a sealing ring (4).

12. Adapter set according to claim 11, **characterised in that** the flange housing (3) has elastically resilient snap-on lugs (3b) that can be operated with one hand and are detachably locked on the electronic ballast housing (1) in associated indentations.

13. Adapter set according to any one of claims 1 to 12, **characterised in that** the flange housing (3) is equipped with a tube attachment (3c), which receives the transparent or translucent jacket tube (5), which surrounds the fluorescent tube (8) having a smaller diameter, in a protective and sealing manner.

14. Adapter set according to any one of claims 1 to 13, **characterised in that** the cable channel (5a) was produced together with the jacket tube (5) in one production step or else was attached to said jacket tube retrospectively after the production of the jacket tube (5).

15. Adapter set according to any one of claims 1 to 14, **characterised in that** the jacket tube (5) is formed from transparent or translucent, in particular, extruded plastics material and/or from transparent or translucent glass.

16. Adapter set according to any one of claims 1 to 15, **characterised in that** the internal diameter of the jacket tube (5) approximately corresponds to the external diameter of the fluorescent tube socket (8a), on which the contact pins are located.

17. Adapter set according to any one of claims 1 to 16, **characterised in that** the flange housing (3), on its axial end face facing the electronic ballast (7), has an opening, through which the fluorescent tube (8) having a smaller diameter can be electrically connected to the contact socket of the electronic ballast (7).

## Revendications

1. Ensemble adaptateur pour lampes fluorescentes avec deux douilles de lampes fluorescentes et un ballast électronique (7) qui est logé dans un boîtier de ballast (1) et qui est destiné à un montage sur un tube fluorescent de plus petit diamètre (8) à l'aide de deux adaptateurs (6, 7) qui sont formés d'une part par le ballast (7) et d'autre part par un adaptateur de capot d'extrémité (6), étant précisé que le ballast (7) et l'adaptateur de capot d'extrémité (6) présentent chacun, sur un côté frontal axial, des broches de contact (1a, 6a) avec les dimensions de tubes fluorescents de plus grand diamètre, par exemple T8, à loger dans deux douilles de lampes fluorescentes et présentent sur leur autre côté frontal axial, opposé, des alvéoles de contact pour recevoir deux broches de contact des tubes fluorescents de plus petit diamètre (8), par exemple T5, et que le boîtier de ballast (1) présente sur son côté frontal axial opposé à ses broches de contact (1a) et tourné vers le tube fluorescent de plus petit diamètre (8) une ouverture qui est fermée par un boîtier à rebord (3), **caractérisé en ce que** le boîtier à rebord (3) est conçu pour pouvoir être enlevé du boîtier de ballast (1) et est équipé de contacts à fiches électriques (3a) qui permettent une liaison électrique entre les broches de contact (6a) de l'adaptateur de capot d'extrémité (6) et le ballast (7) à l'aide de fils électriques, étant précisé que le boîtier à rebord (3) présente sur son côté frontal axial tourné vers le ballast (7) une ouverture par laquelle on peut changer le tube fluorescent de plus petit diamètre (8), et **en ce que** le boîtier à rebord (3) reçoit une gaine tubulaire transparente ou translucide (5) qui entoure et protège le tube fluorescent de plus petit diamètre (8), étant précisé que le diamètre extérieur de la gaine tubulaire (5) correspond à peu près au diamètre extérieur du tube fluorescent de plus petit diamètre, par exemple T8, et qu'il est prévu à l'intérieur et/ou à l'extérieur de l'enveloppe de gaine tubulaire, dans le sens axial de la gaine tubulaire (5), au moins un canal de câble (5a) qui sert de dispositif de fixation pour les fils électriques de la liaison électrique entre les broches de contact (6a) de l'adaptateur de capot d'extrémité (6) et le ballast (7).

2. Ensemble adaptateur selon la revendication 1, **caractérisé en ce que** les composants électroniques du ballast (7) se trouvent sur au moins deux platines partielles (7a, 7b, 7c, 7d) rigides ou flexibles en soi qui sont reliées électriquement entre elles.

3. Ensemble adaptateur selon la revendication 1 ou 2, **caractérisé en ce que** les platines partielles (7a, 7b, 7c, 7d) sont séparées dans l'espace et sont reliées électriquement entre elles par des bandes de contact flexibles (7e).

4. Ensemble adaptateur selon la revendication 1 ou 2, **caractérisé en ce que** les platines partielles forment une seule platine et sont reliées électriquement et mécaniquement entre elles par des zones de platines flexibles.

5. Ensemble adaptateur selon l'une des revendications 2 à 4, **caractérisé en ce que** les platines partielles (7a, 7b, 7c, 7d) sont placées chacune dans la zone d'une partie latérale longitudinale différente de l'espace intérieur du boîtier de ballast (1) globalement cubique, parallélipipédique ou, dans l'ensemble, prismatique.

6. Ensemble adaptateur selon l'une des revendications 2 à 5, **caractérisé en ce que** l'une au moins des platines partielles (7a, 7b, 7c, 7d) est elle-même divisée en au moins deux autres sous-platines partielles qui sont séparées dans l'espace et qui sont reliées électriquement entre elles.

7. Ensemble adaptateur selon l'une des revendications 1 à 6, **caractérisé en ce que** le boîtier de ballast (1) présente, sur son côté tourné vers la douille de lampe, sur une longueur d'au moins 15 mm, un diamètre extérieur maximal d'environ 26 mm pour pouvoir recevoir des placages pour pièces humides prévus.

8. Ensemble adaptateur selon l'une des revendications 1 à 7, **caractérisé en ce que** le boîtier de ballast (1) a de préférence une forme cylindrique sur son côté tourné vers un support de lampe fluorescente mural ou de plafond, mais une forme cubique ou parallélipipédique sur son côté opposé au support de lampe fluorescente mural ou de plafond.

9. Ensemble adaptateur selon l'une des revendications 2 à 8, **caractérisé en ce que** les platines partielles (7a, 7b, 7c, 7d) sont installées sur un porte-carte (2) qui se trouve avec lesdites platines partielles (7a, 7b, 7c, 7d) dans le boîtier de ballast (1) et qui est fixé à celui-ci.

10. Ensemble adaptateur selon la revendication 9, **caractérisé en ce que** le porte-carte (2) a au moins deux doigts de montage (2a) qui s'étendent axialement et dont les pointes libres reçoivent la platine partielle pour les broches de contact (1a) avec les dimensions d'un tube fluorescent de plus grand diamètre.

11. Ensemble adaptateur selon l'une des revendications 1 à 10, **caractérisé en ce que** le boîtier de ballast (1) est fermé, sur un côté frontal axial, et seules les broches de contact (1a) dépassent du boîtier de ballast (1), et **en ce que** sur l'autre côté frontal axial dudit boîtier (1), l'ouverture de celui-ci est fermée par le boîtier à rebord séparé (3), avec entre les deux une bague d'étanchéité (4).

12. Ensemble adaptateur selon la revendication 11, **caractérisé en ce que** le boîtier à rebord (3) présente des saillies d'enclenchement faisant ressort élastiquement (3b) qui peuvent être actionnées d'une seule main et qui sont enclenchées de manière amovible sur le boîtier de ballast (1) dans des creux associés.

13. Ensemble adaptateur selon l'une des revendications 1 à 12, **caractérisé en ce que** le boîtier à rebord (3) est équipé d'un embout tubulaire (3c) qui reçoit la gaine tubulaire transparente ou translucide (5) qui entoure et protège de manière étanche le tube fluorescent de plus petit diamètre (8).

14. Ensemble adaptateur selon l'une des revendications 1 à 13, **caractérisé en ce que** le canal de câble (5a) a été fabriqué avec la gaine tubulaire (5) lors d'une même phase de fabrication, ou a été installé sur la gaine tubulaire (5) ultérieurement, après la fabrication de celle-ci.

15. Ensemble adaptateur selon l'une des revendications 1 à 14, **caractérisé en ce que** la gaine tubulaire (5) se compose d'une matière plastique transparente ou translucide, en particulier extrudée, et/ou de verre transparent ou translucide.

16. Ensemble adaptateur selon l'une des revendications 1 à 15, **caractérisé en ce que** le diamètre intérieur de la gaine tubulaire (5) correspond à peu près au diamètre extérieur de socles de tube fluorescent (8a) sur lesquels se trouvent les broches de contact.

17. Ensemble adaptateur selon l'une des revendications 1 à 16, **caractérisé en ce que** le boîtier à rebord (3) présente, sur son côté axial tourné vers le ballast (7), une ouverture par laquelle le tube fluorescent de plus petit diamètre (8) peut être relié électriquement à l'alvéole de contact du ballast (7).
